# FASCICULE DE BREVET EUROPEEN

(11) **EP 3 454 140 B1**
(45) Date de publication et mention de la délivrance du brevet: **26.02.2020**
(21) Numéro de dépôt: 17190158.0
(22) Date de dépôt: 08.09.2017
(51) Int. Cl.: G04G 9/00, G04G 21/04

(54) **DISPOSITIF HORLOGER ASTRONOMIQUE**
ASTRONOMISCHE UHRVORRICHTUNG
ASTRONOMICAL CLOCK DEVICE

(43) Date de publication de la demande: 13.03.2019
(73) Titulaire: ETA SA Manufacture Horlogère Suisse, 2540 Grenchen (CH)
(72) Inventeur: PETERS, Jean-Bernard, 2542 Pieterlen (CH)
(74) Mandataire: ICB SA

(56) Documents cités:
- EP-A1- 0 949 549
- WO-A1-2005/111743
- JP-A- H 052 064
- JP-A- H10 332 376
- KR-A- 20060 112 770
- US-A1- 2013 116 967

## Description

### Domaine technique

L'invention concerne un dispositif horloger astronomique, par exemple une montre bracelet, capable d'indiquer la position d'un astre du système solaire.

### Arrière-plan technologique

Une telle montre est connue par exemple du document EP 0 949 549, qui décrit une montre adaptée pour afficher la position d'un astre (planètes ou soleil) dans le Zodiaque à la date courante ou à une autre date. Selon un des modes de réalisation décrit, à affichage purement analogique, la montre comprend un cadran en forme de couronne qui porte à sa périphérie une graduation en heures et en minutes et à l'intérieur de celle-ci les symboles des douze signes du Zodiaque, ainsi que les représentations des quatre phases principales de la Lune. La montre comprend également une lunette tournante sur laquelle sont représentés par des symboles les astres qu'il est possible de sélectionner par rotation de la lunette jusqu'à positionner le symbole de l'astre choisi à 12H. La position de l'astre sélectionné dans un signe du Zodiaque est ensuite calculée puis affichée en positionnant l'aiguille des minutes dans une position où elle indique simultanément le signe du Zodiaque dans lequel se trouve l'astre sélectionné et la position approximative de ce dernier à l'intérieur du signe du Zodiaque en question, en utilisant respectivement les symboles 18 et la graduation en heures et en minutes 17 du cadran 16.

Une telle montre permet d'afficher le signe du Zodiaque dans lequel se trouve un astre et la position dudit astre dans ledit signe du Zodiaque à une date donnée. Toutefois, elle ne permet pas à un utilisateur de retrouver facilement l'astre sélectionné dans le ciel s'il ne sait pas localiser le signe du Zodiaque concerné. De plus, compte tenu du nombre de symboles affichés sur le cadran et la lunette de la montre, la lecture de ces informations n'est pas toujours facile.

On connait également du document US2013/116967 un dispositif horloger apte à indiquer la position d'un astre à l'aide d'un circuit GPS et d'un dispositif d'affichage tel qu'une tablette ou un smartphone.

### Résumé de l'invention

L'invention propose un nouveau dispositif horloger permettant de repérer la position d'un astre dans le ciel et donner ainsi à un utilisateur non averti des moyens simples pour repérer ledit astre ou planète dans le ciel. A cet effet, l'invention propose un dispositif horloger del que défini dans la revendication indépendante 1.

Le dispositif horloger selon l'invention affiche ainsi directement la position dans le ciel de l'astre cherché. L'utilisateur peut alors visualiser l'astre directement dans le ciel, en suivant les directions données par les aiguilles du système d'affichage.

Selon un mode de réalisation, la position de l'astre est définie dans un repère de coordonnées horizontales centré sur le dispositif horloger par un azimut (α_{A}) et un angle d'élévation (β_{A}), repère défini par un plan horizontal (X₀, Y₀) et un axe vertical (Z₀), plan horizontal comprenant un axe cardinal (X₀), le moyen de pilotage des aiguilles étant adapté pour déterminer un axe cardinal dans le plan horizontal et pour orienter une première aiguille par rapport à l'axe cardinal selon l'azimut déterminé de l'astre. L'azimut de l'astre dans l'espace est ainsi directement accessible pour l'utilisateur qui peut s'orienter aisément dans le plan horizontal.

Selon un mode de réalisation également, le moyen de pilotage des aiguilles peut être adapté pour positionner une deuxième aiguille, dans le plan horizontal et par rapport à un axe de référence (X_{M}) lié au dispositif horloger, selon un angle β égal à l'angle d'élévation β_{A} de l'astre. En variante, le moyen de pilotage des aiguilles peut être adapté pour orienter la deuxième aiguille par rapport au plan horizontal selon l'angle d'élévation β_{A} déterminé de l'astre.

Selon un mode de réalisation, le dispositif horloger peut également comprendre un moyen de sélection d'un astre parmi une pluralité d'astres.

Enfin, selon un mode de mise en œuvre, le dispositif horloger est du type montre-bracelet, facilitant une utilisation nomade.

### Brève description des figures

L'invention sera décrite ci-après de manière plus détaillée à l'aide des dessins annexés, donnés à titre d'exemples nullement limitatifs, dans lesquels :
- la figure 1 est un schéma montrant les coordonnées d'un astre dans un système de coordonnées horizontales,
- la figure 2 est un dispositif horloger selon l'invention, dans une position quelconque
- La figure 3 est un dispositif horloger selon l'invention, dans une position corrélée à la position d'un astre qu'il pointe
- la figure 4 est un schéma bloc présentant les composants essentiels d'un dispositif horloger selon l'invention.

### Description détaillée de l'invention

Comme dit précédemment, l'invention concerne un dispositif horloger adapté pour indiquer la position d'un astre. Dans l'exemple représenté sur les figures 2 et 3, le dispositif horloger est une montre bracelet, mais d'autres dispositifs horlogers peuvent être envisagés, tels qu'une montre gousset, un chronomètre, etc.

Les éléments du dispositif horloger essentiels à la mise en œuvre de l'invention sont représentés schématiquement sur la figure 4 :
- un circuit 1 pour déterminer une heure courante,
- un circuit 2 pour déterminer une position géographique du dispositif horloger,
- un moyen 4 adapté pour déterminer la position de l'astre en fonction de l'heure courante et de la position géographique du dispositif horloger,
- un système d'affichage comprenant une première aiguille 8a, une deuxième aiguille 8b, et un moyen 8c adapté pour piloter les dites aiguilles en rotation dans un plan principal du dispositif horloger et afficher la position déterminée de l'astre.

D'un point de vue pratique, dans l'exemple choisi d'une montre, tous les composants sont regroupés de manière classique dans une carrure à laquelle sont attachées les extrémités de deux brins d'un bracelet. La carrure est munie d'un fond et est fermée sur le dessus par une glace. Les deux aiguilles 8a, 8b se déplacent ici devant un cadran en forme de couronne qui porte à sa périphérie une graduation en heures et en minutes et/ou en degrés. Un repère cartésien lié au dispositif horloger est défini par deux axes X_{M}, Y_{M} perpendiculaires entre eux et tous deux perpendiculaires à un axe Z_{M} de rotation des aiguilles, les trois axes se coupant en un point O. Dans l'exemple représenté sur les figures, l'axe Y_{M} pointe en direction d'une graduation du cadran correspondant à 12H et l'axe X_{M} pointe en direction d'une graduation du cadran correspondant à 3H. X_{M} et Y_{M} définissent le plan principal du dispositif horloger.

Le circuit 1 est réalisé selon un schéma classique dans le milieu horloger ; il comprend pour l'essentiel une base de temps pour produire un signal de fréquence standard et un circuit adapté pour déterminer l'heure courante à partir dudit signal de fréquence standard.

Le circuit 2 de positionnement est également connu par ailleurs ; il s'agit par exemple d'une puce GPS (pour Global Positioning System) ou équivalent, apte à déterminer une position géographique sur la Terre à partir de signaux qu'elle reçoit d'un système de positionnement par satellites.

Le système d'affichage 8 est dans le cadre de l'invention un système analogique comprenant au moins deux aiguilles 8a, 8b et un moyen de pilotage 8c de la position des aiguilles. Bien sûr, le système d'affichage peut également comprendre d'autres éléments tels que d'autres aiguilles, des cellules d'affichage électro-optique pour un affichage digital du type pseudo analogique par exemple du type pseudo analogique, etc. qui peuvent être utiles par ailleurs pour d'autres fonctions du dispositif horloger. Dans le cadre de l'invention, le système d'affichage est adapté pour :
- dans un premier mode de fonctionnement du dispositif horloger, afficher l'heure courante et
- dans un deuxième mode de fonctionnement du dispositif horloger, afficher la position déterminée de l'astre.

Les moyens 4 comprennent essentiellement une mémoire de données 4a, une mémoire de programme 4b, et une unité de traitement 4c.

La mémoire de données 4a peut comprendre notamment une carte du ciel mémorisée sous la forme d'une base de données comprenant une liste des astres (au moins un astre) susceptibles d'être pointés et, pour chaque astre identifié, des données représentatives de sa position dans le système solaire par rapport à la terre. D'un point de vue réalisation pratique, la mémoire de données peut être positionnée à proximité immédiate de l'unité de traitement 4c, dans un boîtier du dispositif horloger. En variante, tout ou partie de la mémoire de données peut être déportée sur un serveur de données distant. Les moyens 4 comprennent dans ce cas également des moyens d'émission et de réception appropriés pour accéder aux données du serveur de données. En variante encore, la mémoire de données 4a et la mémoire de programme 4b sont deux parties d'une même mémoire.

La mémoire de programme 4b mémorise un programme exécutable par l'unité de traitement ; le dit programme comprend notamment une pluralité de lignes de codes appropriées pour la mise en œuvre des fonctions de l'unité de traitement 4c et notamment, dans le cadre de l'invention, la fonction consistant à déterminer la position d'un astre sélectionné en fonction de l'heure courante et de la position géographique du dispositif horloger, et à faire afficher la position déterminée par ledit système d'affichage 8. De manière classique, l'unité de traitement met également en œuvre une fonction consistant à faire afficher l'heure courante par le système d'affichage 8.

L'unité de traitement 4c est reliée au circuit 1 pour recevoir des informations relatives à l'heure courante. Dans le cadre de l'invention, l'unité de traitement est également reliée au circuit 2 pour recevoir des informations relatives à la position géographique du dispositif horloger. L'unité de traitement peut encore être reliée à un moyen de sélection 10 pour recevoir une information relative à l'astre dont la position doit être affichée. En complément, l'unité de traitement peut être reliée à un serveur distant par toute liaison appropriée sans fil (WiFi, etc.) pour recevoir des données ou des instructions d'un serveur distant.

Le deuxième mode de fonctionnement du dispositif horloger, spécifique à l'invention et permettant d'afficher la position déterminée de l'astre va maintenant être détaillé.

De manière connue, dans un système de coordonnées cartésiennes (figure 1) défini par un centre O et trois axes X₀, Y₀, Z₀ perpendiculaires entre eux, la position d'un astre assimilé à un point A peut être définie par trois coordonnées (X_{A}, Y_{A}, Z_{A}) correspondant à la projection du point A respectivement sur les axes X₀, Y₀ et Z₀. Plus communément dans le domaine de l'astronomie, les astres sont repérés dans un système de coordonnées horizontales centré sur un observateur au sol sur la Terre. Un système de coordonnées horizontales sépare le ciel en deux hémisphères : l'un situé au-dessus d'un point d'observation O et l'autre situé au-dessous. Le grand cercle séparant les deux hémisphères définit un plan horizontal, à partir duquel est établi un azimut α_{A} et un angle d'élévation β_{A}, qui constituent les deux principales coordonnées d'un astre dans ce système. Le plan horizontal passant par O est en pratique un plan parallèle à un plan tangent à la Terre et passant par le projeté du point O sur le sol Par souci de simplification, sur la figure 1, le dispositif horloger est positionné au point O, le plan horizontal est considéré comme étant le plan (X₀, Y₀) et le nord cardinal correspond à l'axe Y₀. L'azimut α_{A} est l'angle entre un cardinal (nord cardinal correspondant à l'axe Y₀ sur la figure 1) et la projection (droite (OAₚ)) de l'astre sélectionné sur le plan horizontal (X₀, Y₀). L'azimut α_{A} est généralement exprimé en degrés, de 0° à 360° dans le sens horaire à partir du nord cardinal. L'angle d'élévation β_{A} est l'angle vertical entre le plan horizontal et l'astre visé, exprimé en degré, dans le sens antihoraire à partir du plan vertical.

Dans un système de coordonnées horizontales ainsi défini, la position d'un astre A dépend de la position du centre O et du plan horizontal dans l'espace, qui dépendent eux-mêmes de la position géographique de l'observateur sur la Terre, et de la position de la Terre par rapport à l'astre dans le système solaire. La position de la Terre par rapport à l'astre dépend de l'heure courante, et de la date courante. La position géographique du dispositif horloger déterminée par le circuit 2 et l'heure et la date courante déterminée par le circuit 1, combinées aux informations mémorisées dans la mémoire de données 4a permettent ainsi à l'unité de traitement 4c de déterminer la position de l'astre dans un repère de coordonnées horizontales centré sur le dispositif horloger, selon des procédés de calcul certes complexes mais largement connus dans le domaine de l'astronomie.

Le moyen de pilotage 8c des aiguilles d'affichage 8a, 8b est adapté pour déterminer l'axe cardinal Y₀ (par ex. le nord cardinal) et pour orienter une première aiguille par rapport à l'axe cardinal Y₀ selon l'azimut α_{A} déterminé de l'astre A ; ladite aiguille est par exemple l'aiguille habituellement utilisée pour l'affichage des minutes de l'heure courante. Pour réaliser cette orientation, le moyen de pilotage des aiguilles peut comprendre par exemple un magnétomètre 2D apte à déterminer le nord cardinal Y₀ et un moyen pour positionner et maintenir en position, dans le plan horizontal, la première aiguille par rapport au nord cardinal selon l'azimut α_{A} de l'astre, la première aiguille étant par ailleurs laissée en rotation libre dans le plan principal du dispositif horloger. L'orientation de la première aiguille est indépendante du repère lié au dispositif horloger de sorte que cette orientation α_{A} est maintenue quelle que soient les mouvements du dispositif horloger tant que le plan principal du dispositif horloger reste dans le plan horizontal. Ainsi, en positionnant le plan principal du dispositif horloger dans le plan horizontal et en regardant dans la direction indiquée par la pointe de la première aiguille, l'observateur regarde toujours dans la direction de l'azimut α_{A} de l'astre sélectionné, même si le dispositif horloger est déplacé. La première aiguille se comporte ainsi comme l'aiguille d'une boussole qui serait attirée dans une direction formant un angle β_{A} avec le nord cardinal.

L'angle d'élévation β_{A} de l'astre peut être affiché sur le dispositif horloger à l'aide la deuxième aiguille (par exemple l'aiguille habituellement utilisée pour l'affichage des heures de l'heure courante) de plusieurs façons.

Selon un mode de réalisation, le moyen de pilotage des aiguilles est adapté pour positionner la deuxième aiguille, dans le plan principal (X_{M}, Y_{M}) et par rapport à un axe de référence Y_{M} lié au dispositif horloger, selon un angle β égal à l'angle d'élévation β_{A} de l'astre dans le repère de coordonnées horizontales centré sur le dispositif horloger d'un point de vue pratique, pour positionner la deuxième aiguille, le moyen de pilotage 8c entraîne en rotation la deuxième aiguille dans le plan principal de manière classique puis immobilise l'aiguille. Dans ce mode de réalisation, l'angle β est défini par rapport à l'axe de référence Y_{M} lié au dispositif horloger de sorte que, si le dispositif horloger est déplacé, l'angle β reste constant. Dans ce mode de réalisation, pour visualiser l'astre, l'observateur peut utiliser le dispositif horloger de la manière suivante. Le dispositif horloger est orienté dans le plan horizontal de sorte que la première aiguille (orientée selon l'azimut de l'astre), libre en rotation, soit alignée selon l'axe de référence Y_{M} du dispositif horloger (correspondant au repère 12H dans l'exemple). Ensuite, le dispositif horloger est tourné selon l'axe de référence Y_{M} en maintenant l'axe de référence Y_{M} fixe dans le plan horizontal de sorte que le plan formé par l'axe Y_{M} et la deuxième aiguille soit vertical. L'observateur peut alors visualiser l'astre sélectionné en regardant dans la direction pointée par l'extrémité de la deuxième aiguille.

Selon un autre mode de réalisation, le moyen de pilotage des aiguilles est adapté pour orienter la deuxième aiguille par rapport au plan horizontal selon l'angle d'élévation β_{A} de l'astre dans le repère de coordonnées horizontales centré sur le dispositif horloger.

Pour réaliser cette orientation, le moyen de pilotage des aiguilles peut comprendre par exemple un magnétomètre 3D apte à déterminer le nord cardinal et un moyen pour :
- positionner et maintenir en position, dans le plan horizontal, la première aiguille par rapport au nord cardinal selon un angle égal à l'azimut α_{A} de l'astre,
- positionner et maintenir en position, dans un plan vertical, la deuxième aiguille par rapport au plan horizontal selon un angle égal à l'angle d'élévation β_{A} de l'astre.

La première aiguille et la deuxième aiguille sont par ailleurs laissées en rotation libre dans le plan principal du dispositif horloger. Comme pour la première aiguille, l'orientation de la deuxième aiguille est ici indépendante du repère lié au dispositif horloger de sorte que cette orientation β_{A} est maintenue quelle que soit les mouvements du dispositif horloger dans un plan vertical. Les aiguilles se comportent ainsi comme l'aiguille d'une boussole qui serait attirée dans la direction de l'astre.

Dans ce mode de réalisation, pour visualiser l'astre, l'observateur peut utiliser le dispositif horloger de la manière suivante. Le dispositif horloger est orienté dans le plan horizontal de sorte que la première aiguille (orientée selon l'azimut de l'astre), libre en rotation, soit alignée selon l'axe de référence Y_{M} du dispositif horloger (correspondant au repère 12H dans l'exemple). Ensuite, le dispositif horloger est tourné selon l'axe de référence Y_{M} en maintenant l'axe de référence Y_{M} fixe dans le plan horizontal de sorte que le plan formé par l'axe Y_{M} et la deuxième aiguille soit vertical. Enfin, le dispositif horloger est orienté dans le plan vertical de sorte que la deuxième aiguille (orientée selon l'angle d'élévation de l'astre), libre en rotation, soit également alignée selon l'axe de référence Y_{M} du dispositif horloger. Alors, lorsque les deux aiguilles sont alignées avec l'axe de référence Y_{M}, l'observateur peut visualiser l'astre sélectionné en regardant dans la direction pointée par l'extrémité des deux aiguilles.

Selon une variante on pourra encore envisager de valider l'orientation en azimut et en élévation au moyen d'un signal sonore ou d'une vibration qui se déclenche lorsque l'azimut et l'élévation pour l'observation de l'astre déterminé sont atteints.

Le dispositif horloger selon l'invention peut encore comprendre un moyen de sélection 10 d'un mode de fonctionnement du dispositif horloger. Le moyen 10 est dans un exemple assurément non limitatif une tige de commande rotative et à plusieurs positions axiales, chaque position axiale correspondant à un mode de fonctionnement du dispositif horloger.

Le dispositif horloger selon l'invention peut encore comprendre un moyen de sélection d'un astre parmi une pluralité d'astres enregistrés dans la mémoire 4a. Dans un exemple assurément non limitatif, le moyen de sélection d'un astre peut comprendre :
- un élément d'affichage digital,
- un moyen d'incrémentation permettant à l'utilisateur de faire afficher sur l'élément d'affichage digital successivement les astres d'une liste contenue dans la mémoire de données et
- un moyen de validation tel qu'un bouton de commande que l'utilisateur peut actionner pour sélectionner l'astre affiché.

Selon un mode de réalisation, le moyen d'incrémentation peut être un bouton de commande, des appuis successifs sur le bouton permettant de faire défiler les astres de la liste. En variante, le moyen d'incrémentation peut être la tige de commande rotative dans une position axiale associée au deuxième mode de fonctionnement du dispositif horloger (affichage de la position d'un astre), une rotation de la tige entraînant un défilement de la liste des astres.

On pourra encore prévoir selon une variante avantageuse que lorsque l'astre sélectionné par l'utilisateur n'est pas observable à partir de l'endroit où se trouve ce dernier, des moyens soit prévus pour informer l'utilisateur de cet état de situation, par exemple en amenant par une commande appropriée du moteur d'entrainement des aiguilles, ces dernières dans une position caractéristique.

Selon une autre variante de réalisation, on pourrait envisager de sélectionner l'astre à observer sur un terminal déporté par rapport à la montre, tel qu'un téléphone portable, une tablette ou analogue, et d'envoyer par communication sans fil, ou informatique, ou autre, la sélection correspondante. Il va de soi que dans ce cas la montre comprend une antenne et/ou une prise ainsi qu'un circuit récepteur approprié.

### Légende des figures

- 1.: circuit pour déterminer une heure courante
- 2.: circuit pour déterminer une position géographique
4. moyen pour déterminer la position d'un astre
4a mémoire de données
4b mémoire de programme
4c unité de traitement
- 8: système d'affichage
8a, 8b : deux aiguilles
8c moyen de pilotage des aiguilles
- 10.: moyen de sélection d'un mode de fonctionnement

## Revendications

1. Dispositif horloger adapté pour indiquer la position d'un astre, **caractérisé en ce qu'**il comprend :
- un circuit (1) pour déterminer une heure courante,
- un circuit (2) pour déterminer une position géographique du dispositif horloger,
- un moyen (4) adapté pour déterminer la position de l'astre en fonction de l'heure courante et de la position géographique du dispositif horloger,
**caractérisé en ce qu'**il comprend également
- un système d'affichage comprenant une première aiguille (8a), une deuxième aiguille (8b), et un moyen (8c) adapté pour piloter les dites aiguilles en rotation dans un plan principal (X_{M}, Y_{M}) du dispositif horloger et afficher la position déterminée de l'astre, chaque aiguille étant pilotée pour afficher une coordonnée de la position déterminée de l'astre.

2. Dispositif horloger selon la revendication 1, **caractérisée en ce que** le système d'affichage (6) est adapté pour :
- dans un premier mode de fonctionnement du dispositif horloger, afficher l'heure courante et,
- dans un deuxième mode de fonctionnement du dispositif horloger, afficher la position déterminée de l'astre.

3. Dispositif horloger selon l'une des revendications 1 ou 2 dans lequel la position de l'astre est déterminée dans un repère de coordonnées horizontales centré sur le dispositif horloger par un azimut (α_{A}) et un angle d'élévation (β_{A}), repère défini par un plan horizontal (X₀, Y₀) et un axe vertical (Z₀), le moyen de pilotage des aiguilles étant adapté pour déterminer un axe cardinal (Y₀) dans le plan horizontal et orienter une première aiguille par rapport à l'axe cardinal selon l'azimut déterminé de l'astre.

4. Dispositif horloger selon la revendication 3, dans lequel le moyen de pilotage des aiguilles est adapté pour positionner une deuxième aiguille, par rapport à un axe de référence (Y_{M}) lié au dispositif horloger, selon un angle β égal à l'angle d'élévation β_{A} de l'astre.

5. Dispositif horloger selon la revendication 3, dans lequel le moyen de pilotage des aiguilles est adapté pour orienter la deuxième aiguille par rapport au plan horizontal selon l'angle d'élévation β_{A} de déterminé de l'astre.

6. Dispositif selon l'une des revendications 1 à 5 comprenant également un moyen de sélection d'un astre parmi une pluralité d'astres.

7. Dispositif horloger selon l'une des revendications 2 à 6, comprenant également un moyen de sélection (10) d'un mode de fonctionnement du dispositif horloger.

8. Dispositif horloger selon l'une des revendications précédentes, de type montre-bracelet.

## Patentansprüche

1. Uhrenvorrichtung, die zum Anzeigen der Position eines Himmelskörpers angepasst ist, **dadurch gekennzeichnet, dass** sie umfasst:
- eine Schaltung (1) zum Bestimmen einer aktuellen Uhrzeit,
- eine Schaltung (2) zum Bestimmen einer geographischen Position der Uhrenvorrichtung,
- ein Mittel (4), das geeignet ist, die Position des Himmelskörpers als Funktion der aktuellen Uhrzeit und die geographische Position der Uhrenvorrichtung zu bestimmen, **dadurch gekennzeichnet, dass** weiterhin umfasst sind:
- ein Anzeigesystem, umfassend einen ersten Zeiger (8a), einen zweiten Zeiger (8b) sowie ein Mittel (8c), dass angepasst ist, um die umlaufenden Zeiger in einer Hauptebene (X_{M}, Y_{M}) der Uhrenvorrichtung zu betreiben, und um die bestimmte Position des Himmelskörpers anzuzeigen, wobei jeder Zeiger so betreiben wird, dass er eine Koordinate der bestimmten Position des Himmelskörpers anzeigt.

2. Uhrenvorrichtung nach Anspruch 1, **dadurch gekennzeichnet, dass** das Anzeigesystem (6) angepasst ist, um:
- in einem ersten Betriebsmodus der Uhrenvorrichtung die aktuelle Uhrzeit und
- in einem zweiten Betriebsmodus der Uhrenvorrichtung die bestimmte Position des Himmelskörpers anzuzeigen.

3. Uhrenvorrichtung nach einem der Ansprüche 1 oder 2, wobei die Position des Himmelskörpers in einem horizontalen Koordinatensystem bestimmt wird, das durch ein Azimut (α_{A}) und einen Höhenwinkel (β_{A}) auf die Uhrenvorrichtung zentriert ist, wobei das System durch eine horizontale Ebene (X₀, Y₀) und eine vertikale Achse (Z₀) definiert ist, wobei das Mittel zum Betreiben der Zeiger zum Bestimmen einer Kardinalachse (Y₀) in der horizontalen Ebene sowie zur Ausrichtung eines ersten Zeigers relativ zur Kardinalachse entsprechend dem bestimmten Azimut des Himmelskörpers angepasst ist.

4. Uhrenvorrichtung nach Anspruch 3, wobei das Mittel zum Betreiben der Zeiger dazu angepasst ist, einen zweiten Zeiger relativ zu einer Referenzachse (Y_{M}), die mit der Uhrenvorrichtung verbunden ist, gemäß einem Winkel β, der gleich dem Höhenwinkel β_{A} des Himmelskörpers ist, zu positionieren.

5. Uhrenvorrichtung nach Anspruch 3, wobei das Mittel zum Betreiben der Zeiger dazu angepasst ist, den zweiten Zeiger relativ zu der horizontalen Ebene gemäß dem bestimmten Höhenwinkel β_{A} des Himmelskörpers auszurichten.

6. Vorrichtung nach einem der Ansprüche 1 bis 5, ferner umfassend ein Mittel zum Auswählen eines Himmelskörpers aus mehreren Himmelskörpern.

7. Uhrenvorrichtung nach einem der Ansprüche 2 bis 6, ferner umfassend ein Mittel zum Auswählen (10) eines Betriebsmodus der Uhrenvorrichtung.

8. Uhrenvorrichtung nach einem der vorhergehenden Ansprüche in der Ausführung als Armbanduhr.

## Claims

1. Timepiece designed to indicate the position of a celestial body, **characterized in that** it comprises:
- a circuit (1) for determining a current time,
- a circuit (2) for determining a geographical position of the timepiece,
- a means (4) designed to determine the position of the celestial body as a function of the current time and of the geographical position of the timepiece,
- a display system comprising a first hand (8a), a second hand (8b) and a means (8c) designed to drive the rotation of the said hands in a main plane (X_{M}, Y_{M}) of the timepiece and to display the determined position of the celestial body, each hand being driven to display a coordinate of the determined position of the celestial body.

2. Timepiece according to claim 1, **characterized in that** the display system (6) is designed to:
- in a first mode of operation of the timepiece, display the current time, and
- in a second mode of operation of the timepiece, display the determined position of the celestial body.

3. Timepiece according to one of claims 1 and 2, in which the position of the celestial body is determined in a horizontal coordinates system centred on the timepiece using an azimuth (α_{A}) and an angle of elevation (β_{A}), which coordinate system is defined by a horizontal plane (X₀, Y₀) and a vertical axis (Z₀), the hand driving means being designed to determine a cardinal axis (Y₀) in the horizontal plane and to orient a first hand with respect to the cardinal axis according to the determined azimuth of the celestial body.

4. Timepiece according to claim 3, in which the means for driving the hands is designed to position a second hand, with respect to a reference axis (Y_{M}) associated with the timepiece, at an angle β equal to the angle of elevation β_{A} of the celestial body.

5. Timepiece according to claim 3, in which the means for driving the hands is designed to orient the second hand with respect to the horizontal plane at the determined angle of elevation β_{A} of the celestial body.

6. Device according to one of caims 1 to 5 also comprising a means for selecting a celestial body from a plurality of celestial bodies.

7. Timepiece according to one of claims 2 to 6, also comprising a selection means (10) for selecting a mode of operation of the timepiece.

8. Timepiece according to one of the preceding claims, of the wristwatch
